# EUROPÄISCHE PATENTSCHRIFT

(11) **EP 0 958 216 B1**
(45) Veröffentlichungstag und Bekanntmachung des Hinweises auf die Patenterteilung: **26.09.2001**
(21) Anmeldenummer: 98905390.5
(22) Anmeldetag: 03.02.1998
(51) Int. Cl.: B65H 1/26

(54) **STAPELWECHSELVORRICHTUNG**
STACK CHANGING DEVICE
DISPOSITIF CHANGEUR DE PILES

(30) Priorität: 05.02.1997 DE 19704285
(43) Veröffentlichungstag der Anmeldung: 24.11.1999
(73) Patentinhaber: MAN Roland Druckmaschinen AG, 63075 Offenbach (DE)
(72) Erfinder: HUMMEL, Peter, D-63069 Offenbach (DE); ORTNER, Robert, D-63755 Alzenau (DE); ULLRICH, Bernd, D-63796 Kahl (DE); WOLSKI, Harald, D-63110 Rodgau (DE)
(74) Vertreter: Stahl, Dietmar, Dipl.-Ing.
(86) Internationale Anmeldenummer: EP9800563
(87) Internationale Veröffentlichungsnummer: WO9834862

(56) Entgegenhaltungen:
- EP-A- 0 604 770
- WO-A-96/32349
- DE-A- 3 931 710
- DE-A- 4 203 500
- DE-B- 1 095 297

## Beschreibung

Die Erfindung betrifft eine Vorrichtung nach dem Oberbegriff des Anspruchs 1.

Es ist bekannt, in Bogenanlegern von Bogendruckmaschinen oder anderen bogenverarbeitenden Maschinen Einrichtungen für den automatisierten Stapelwechsel vorzusehen. Diese können aus rechenartigen Gebilden bestehen, sogenannten Reststapeltragvorrichtungen, die mit Schub- und Hubantrieben zur horizontalen und vertikalen Bewegung versehen sind. Solche sogenannte Nonstop-Stapelwechsler sind geeignet, beispielsweise während des Verdruckens von Papierbogen, d.h. im Maschinenlauf, Reste von abgearbeiteten Bogenstapeln von einer beispielsweise mit Nuten versehenen Palette zu übernehmen und auf einem nachfolgend in den Bogenanleger eingesetzten neuen Bogenstapel wieder abzusetzen. Bekannte Vorrichtungen zeichnen sich durch großen konstruktiven und montagetechnischen Aufwand aus und erfordern Spezialkonstruktionen der Bogenanleger. Des weiteren werden hierbei Vorrichtungen eingesetzt, deren Reststapeltragvorrichtung einen in die Nuten der Palette eingreifenden Rechen aufweisen. Dieser Rechen ist bei der Vereinigung des Reststapels mit dem neu eingesetzten Bogenstapel als Ganzes zwischen den beiden Stapelteilen zu entfernen. Das bringt hohe Antriebskräfte mit sich und beansprucht die der Schnittstelle nächstliegenden Bogen der Stapel sehr stark. Außerdem sind Rückhaltemittel vorzusehen, die ein Verschieben der Stapelteile verhindern und dabei die Stapelkanten stark beanspruchen. Außerdem wird die Bedienung des Bogenanlegers selbst stark behindert oder gar unmöglich gemacht. Der Bogenlauf ist beim Wechselvorgang schwer zu beherrschen, so daß immer wieder Makulaturbogen entstehen.

Es wurden schon Vorrichtungen entwickelt, die einige der geschilderten Nachteile teilweise vermeiden.

So ist aus der DE 3931710 C2 ein Non-Stop-Bogenanleger für Bogenrotationsmaschinen bekannt. Er weist eine Reststapeltragvorrichtung auf, die unterhalb eines vom Bogenanleger zur Bogenrotationsmaschine führenden Bändertisches angeordnet ist. Die Reststapeltragvorrichtung weist einen geschlossenen Rahmen auf, an dem Non-Stop-Stangen angeordnet sind, die als Kolbenstangen einzelner Zylinder mittels eines Druckmediums angetrieben werden können und die in Nuten einer einen Bogenstapel tragenden Palette einfahrbar sind. Die Non-Stop-Stangen liegen in eingefahrenem Zustand auf beiden Seiten des Rahmens auf und sollen nacheinander aus dem Bereich des Bogenanlegers entfernt werden. Über die Reihenfolge ist nichts ausgesagt. Die Überbrückung des durch die Non-Stop-Stangen bedingten Spalts zwischen Haupt- und Reststapel ist bei der Stapelvereinigung ein Hindernis für eine einwandfreie kontinuierliche Verarbeitung. Vorrichtung ist nicht anwendbar, da der Bogenstapel schräggestellt werden muß.

Aus der DE 4203500 A1 ist ein Bogenanleger bekannt. Er weist parallel zum Bogenanleger und diesem stirnseitig zugeordnet eine Hilfstapeltragvorrichtung als eigenständige Baueinheit auf. Darin sind über einen gemeinsamen Antrieb einzeln antreibbare Spieße vorgesehen, die in Nuten einer einen Bogenstapel tragenden Palette einfahrbar sind. Der Antrieb weist einzelne Kettentriebe auf, die an die jeweiligen Spieße ankoppelbar sind. Für die Führung und Zugänglichkeit der Kettentriebe sind besondere konstruktive Maßnahmen erforderlich. Die Kettentriebe versperren den Raum vor dem Bogenanleger vollständig, sodaß dieser nicht zugänglich ist. Beim Stapelwechsel ist vorgesehen, die Spieße bei der Vereinigung von Haupt- und Reststapel zunächst an der Außenseite, dann in der Mitte und zuletzt im Bereich zwischen den bereits gezogenen Spießen aus dem Stapelbereich zu entfernen, sodaß sich eine sanfte Ablage des Reststapels auf dem Bogenstapel ergeben soll. Dies gelingt aber in der erforderlichen Genauigkeit nur bei schweren Materialien wie Bögen aus Metall, da die Bögen sich in verschiedenen Richtungen wölben und über einen großen Spalt absenken müssen, der durch die Spieße gebildet wird.

Weiterhin ist aus der DAS 1095297 ein Bogenanleger mit mehreren Stapelhubwerken bekannt. Er weist eine gabelförmige Reststapeltragvorrichtung auf, die mit in Nuten einer Palette einschiebbaren Reststapelstäben versehen ist. Die Vorrichtung ermöglicht die Übernahme eines Rests eines Bogenstapels von der Palette zur kontinuierlichen Zufuhr der Bogen während ein neuer Bogenstapel in den Bogenanleger eingesetzt wird. Die Reststapelvorrichtung ist mit einem separaten Hubwerk parallel zu dem Hauptstapelhubwerk innerhalb des Bogenanlegers verbunden, sodaß der Reststapel kontinuierlich anhebbar ist. Der Arbeitsbereich der Reststapeltragvorrichtung ist eingeschränkt. Die Reststapeltragvorrichtung behindert den Zugang zum Bogenanleger.

Ziel der Erfindung ist es die Vorrichtung zum Stapelwechsel so zu verbessern, daß die geschilderten Nachteile vermieden werden.

Aufgabe der Erfindung ist es, eine Vorrichtung der genannten Art so zu verbessern, daß die Vorrichtung auf einfache Weise in einen Bogenanleger integrierbar ist.

Die Lösung der gestellten Aufgabe ergibt sich aus den Patentansprüchen.

Vorteilhaft ist, daß voneinander unabhängig bewegbare Trag- und Distanzstäbe in der Vorrichtung vorgesehen sind, die zur Entlastung des Bogenstoffes nicht gleichzeitig, sondern zeitversetzt aus dem Stapelbereich gezogen werden. Die Antriebskräfte werden dadurch gering gehalten und der Aufwand für die Antriebe der Reststapelstäbe ist reduziert. Die Vorrichtung kann daher anstatt einer manuellen Non-Stop-Einrichtung an einem Bogenanleger eingesetzt und auch nachgerüstet werden, ohne daß aufwendige Baumaßnahmen und großer Platzbedarf entsteht.

Die Erfindung wird im folgenden anhand von Zeichnungen näher dargestellt. Hierbei zeigen:
- Fig. 1: einen Bogenanleger in Seitenansicht,
- Fig. 2: einen Bogenanleger in Draufsicht, sowie
- Fig. 3 bis 5: einen Bogenanleger und eine Stapelwechselvorrichtung in verschiedenen Betriebszuständen.

In Figur 1 ist ein Bogenanleger 2 verbunden mit einer bogenverarbeitenden Maschine, beispielsweise mit einer Bogendruckmaschine 1 dargestellt. Im Bogenanleger 2 ist ein Bogenstapel S zur Verarbeitung eingesetzt. Der Bogenstapel S kann mittels eines Hauptstapelhubwerkes, das hier nicht näher dargestellt ist, im Takt der Bogenverarbeitung angehoben werden. Die Bogen des Bogenstapels S werden an dessen Oberseite vereinzelt und der Bogendruckmaschine 1 in einem Bogenstrom zugeführt. Im Bogenanleger 2 ist dazu eine Bogenvereinzelungseinrichtung 4 vorgesehen. Im Bogenanleger 2 ist weiterhin eine Reststapeltragvorrichtung 3 angeordnet, die der der Bogendruckmaschine 1 abgewandten Stirnseite des Bogenanlegers 2 zugeordnet ist. Die Reststapeltragvorrichtung 3 ist mit einem Gestell 6 versehen, in dem Reststapelstäbe 7 längsverschiebbar gelagert sind. Mittels des Gestelles 6 ist die Reststapeltragvorrichtung 3 an einem Reststapelhubwerk 5 aufgehängt. Das Reststapelhubwerk 5 ist hier nur in seiner Lage, nicht jedoch in Einzelheiten angedeutet. Das Reststapelhubwerk 5 dient dazu einen Reststapel H im Bogenanleger 2 zu halten und im Takt der Bogenverarbeitung anzuheben. Daher ist das Reststapelhubwerk 5 auch mit dem Hauptstapelhubwerk synchron steuerbar. Das Reststapelhubwerk 5 besteht aus mit dem Bogenanleger 2 verbundenen vertikalen Führungsschienen 8, an denen das Gestell 6 geführt ist, und weist beispielsweise Hubketten auf, mittels derer die Reststapeltragvorrichtung 3 anhebbar oder absenkbar ist.

In Figur 2 ist der Bogenanleger 2 in einer Ansicht von oben gezeigt. An den Bogenanleger 2 schließt sich in der durch Pfeile angedeuteten Bogenlaufrichtung ein sogenannter Bändertisch 20 an, über den der durch die Vereinzelung erzeugte Bogenstrom zu der bogenverarbeitenden Maschine z.B. der Druckmaschine 1 transportiert wird. Die Orientierung der Reststapelstäbe 7 ist in ihrer Anordnung in Bezug auf den Bogenanleger 2 dargestellt, wobei nur die beiden äußeren Reststapelstäbe 7 dargestellt sind und die anderen mit Wirkungslinien angedeutet werden. Die gezeigte Position ist beispielsweise die Bereitschaftsstellung vor der Einleitung eines Wechselvorganges bzw. die Warteposition außerhalb des Bedienungsbereiches des Bogenanlegers 2. Die Reststapelstäbe 7 sind dabei innerhalb der Reststapeltragvorrichtung 3 geführt, sodaß sie in der gezeigten Position eine horizontale Stellung außerhalb des Bereiches des Bogenanlegers 2 einnehmen. Die Reststapelstäbe 7 sind in dickere Tragstäbe und dünnere Distanzstäbe unterteilt und abwechselnd angeordnet.
Die Reststapeltragvorrichtung 3 mit ihrem Gestell 6 ist mittels der Führungsschienen 8 am Bogenanleger 2 geführt und vertikal bewegbar. Das Reststapelhubwerk 5 ist in seiner Lage angedeutet und befindet sich wie allgemein üblich an der Oberseite der Führungsschienen 8, beispielsweise am Rahmen des Bogenanlegers 2, greift von dort aus am Gestell 6 der Reststapeltragvorrichtung 3 an und bewegt diese an den Führungschienen 8 aufwärts und abwärts.

Figur 1 zeigt, daß die Reststapeltragvorrichtung 3 mittels der Führungsschienen 8 direkt im Bogenanleger 2 eingebaut ist. Das Reststapelhubwerk 5 ist einerseits während der Versorgung der Druckmaschine 1 mit Bogen heb- /senkbar und die Reststapeltragvorrichtung 3 ist außerhalb des Verarbeitungsbereiches für den eigentlichen Stapelwechsel bewegbar.

Der Stapelwechsel läuft also wie folgt ab:
I. - Start bei Erreichen einer Grenzhöhe des Bogenstapels S
II. - Reststapelstäbe 7 werden gemeinsam vom Gestell 6 aus in die Nuten der Palette P unterhalb des Bogenstapels S eingeschoben
III. - Tragstäbe werden von einer Reststapelhubschiene unterfahren und angehoben bis der Reststapel H von den Tragstäben 7 getragen wird.
IV. - Palette P wird abgesenkt und aus dem Bogenanleger 2 entfernt.
V. - Anheben des Reststapels H Reststapelhubwerk 5 zur Bogenvereinzelung
VI. - Neuen Bogenstapel S in Bogenanleger 2 einsetzten
VII. - Bei Berührung der Oberseite des Bogenstapels S mit den Tragstäben Ziehvorgang einleiten: Tragstäbe werden paarweise von innen nach außen zwischen Reststapel H und Bogenstapel S gezogen.
VIII. - Reststapel H legt sich von innen nach außen auf die Distanzstäbe ab.
IX. - Reststapelhubschiene wird frei, die Reststapeltragvorrichtung 3 übernimmt keine Last mehr, die Distanzstäbe steuern die Stapelvereinigung.
X. - Distanzstäbe werden kontinuierlich von innen nach außen zwischen Reststapel H und Bogenstapel S herausgezogen.
Xl. - Reststapel H legt sich kontinuierlich auf dem Bogenstapel S ab.

In einer abgewandelten Version des Ablaufes wird wie folgt verfahren:
I. - Reststapeltragvorrichtung 3 wird nach Ziehen der Trag- / Distanzstäbe sofort bis zur Stapelunterkante des neuen Bogenstapels S abgesenkt.
II. - Trag-/Distanzstäbe werden in die Nuten der Palette P eingeführt, wobei der Einschubweg kleiner ist als der Gesamteinschubweg.
III. - Reststapeltragvorrichtung 3 lastfrei mit Bogenstapel S synchron anheben
IV. - Bei Erreichen der Grenzhöhe des Bogenstapels S Trag-/Distanzstäbe ganz eingeschoben.
V. - Die Reststapelhubschiene übernimmt die Tragstäbe.
VI. - Der Ablauf wird wie oben beschrieben fortgesetzt.

Zur Ermöglichung dieses Ablaufes ist in den Figuren 3 bis 5 schematisch dargestellt wie das Reststapelhubwerk 5 wirkt. Das Reststapelhubwerk 5 weist drei Paare von Hubketten 60, 61 und 62 auf. Die Hubketten 60 (strichliert) sind auf der vorderen der bogenverarbeitenden Maschine zugeordneten Seite des Reststapelhubwerkes 5 angeordnet. Auf dieser Seite ist auch die Reststapelhubschiene mit den Hubketten 60 gekoppelt. Sie liegt beispielsweise in einer Vertikalführung auf hier nicht gezeigten Auflageanschlägen auf und kann von dort mittels des Reststapelhubwerkes 5 abgehoben werden. Die Hubketten 61 (strich-doppelt-punktiert) sind der dem gegenüberliegenden hinteren Seite des Reststapelhubwerkes 5 zugeordnet. Die Hubketten 62 (strich-punktiert) sind dem Gestell 6 der Reststapeltragvorrichtung 3 zugeordnet. Die Hubketten 60 und 61 sind über Kettenumlenkräder im Gestell des Bogenanlegers 1 zu einem Reststapelhubantrieb 63 geführt. Die Hubketten 60 bis 62 werden beiderseits des Bogenanlegers 2 über hier nur angedeutete Umlenkkettenräder in Traversen 64 geführt. Die Traversen 64 sind im Gestell des Bogenanlegers 2 mit der Reststapeltragvorrichtung 3 verbunden und gemeinsam mit dieser mittels des Reststapelhubwerkes 5 an den Führungschienen 8 vertikal verschiebbar geführt. Die Traversen 64 weisen an ihren vorderen Enden Auflagen auf, auf denen die Reststapelhubschiene mitgeführt werden kann. Dazu wird die Reststapelhubschiene bei der Hubbewegung des Reststapelhubwerkes 5 und damit der Traversen 64 von ihrer unteren Endlage oder Wartestellung aus auf den Auflageanschlägen abgehoben und mit der Reststapeltragvorrichung 3 angehoben. Die Reststapelhubschiene kann selbstverständlich auch fest mit den Traversen 64 verbunden sein.

Die Enden der Hubketten 60 und 61 sind auf der Traverse 64 mit einem verschiebbaren Lagerbock 65 fest verbunden. Auf dem verschiebbaren Lagerbock 65 ist ein Umlenkkettenrad 66 gelagert. Um das Umlenkkettenrad 66 wird die Hubkette 62 in einer Schlaufe herumgeführt. Die Hubkette 62 wird weiterhin über ein Umlenkkettenrad 67 von der Traverse 64 nach oben zu einem Umlenkkettenrad 68 an einer mit der Reststapeltragvorrichtung 3 mitgewegten Halterung 69 oder am oberen Ende der Führungsschiene 8 geführt und läuft von dort wieder nach unten. Die Enden der Hubkette 62 sind einerseits an der Traverse 64 und andererseits am Gestell 6 der Reststapeltragvorrichtung 3 fest angeschlagen. Infolge des Gewichts der Reststapeltragvorrichtung 3 zusammen mit den Traversen 64 wird die Hubkette 62 über die Schlaufe um das Umlenkkettenrad 66 gegen die Hubketten 60 und 61 und damit auch gegen den Reststapelhubantrieb 63 verspannt.

In der tiefen Position nach Fig. 3 sind die Hubketten 60 und 61 weitgehend ausgefahren. Der verschiebbare Lagerbock 65 mit dem Umlenkkettenrad 66 ist in dieser Betriebslage durch die Kettenschlaufe nach rechts gegen einen Anschlag fixiert. Das Gestell 6 der Reststapeltragvorrichtung 3 hängt in den Hubketten 62. Es kann gegenüber den Traversen auch nach unten hin auf einem Anschlag aufsitzen. Die Hubkette 62 wird dann über die Kettenschlaufe am Lagerbock 65 gespannt.

Beim Anheben der Reststapeltragvorrichtung 3 werden wie in Figur 4 gezeigt die Hubketten 60 und 61 vom Reststapelhubantrieb 63 eingezogen. Der Lagerbock 65 wird weiterhin über die Kettenschlaufe in seiner durch die Länge der Hubkette 62 begrenzten rechten Endlage gehalten. An der höchst möglichen Betriebsstellung der Reststapeltragvorrichtung 3 im Stapelbereich laufen die Traversen 64 gegen Anschläge an, die hier nicht gezeigt sind. Nun ist eine weitere Hubbewegung der Traversen 64 zusammen mit dem Gestell 6 nicht möglich.

In Figur 5 wird schließlich die Außerbetriebstellung der Reststapeltragvorrichtung 3 gezeigt. Durch weiteres Betätigen des Reststapelhubantriebes 63 wird über die Hubbewegung der Hubketten 60 und 61 der Lagerbock 65 auf den Traversen 64 nach links verschoben. Dabei läuft die Hubkette 62 über die Umlenkkettenrolle 66, 67 und 68 ab. Die Schlaufe in der Hubkette 62 wird dabei verlängert, während das am Gestell 6 befestigte Ende der Hubkette 62 eingezogen wird. Damit wird das Gestell 6 von den Traversen 64 abgehoben und über die obere Endlage der Traversen 64 hinaus angehoben. Das die Reststapelstäbe 7 tragende Gestell 6 der Reststapeltragvorrichtung 3 wird so in eine Parkposition gebracht. In dieser Position ist es außer Betrieb genommen.

Beim Absenken des Gestells 6 und erreichen der Traversen 64 verbinden sich die beiden Teile der Reststapeltragvorrichtung 3 wieder und sinken unter der Gewichtsbelastung mit verspannter Hubkette 62 gemeinsam ab.

Das Reststapelhubwerk 5 ist in Einzelheiten auch anders gestaltbar. So kann die Hubwirkung der Hubkette 62 durch veränderte Umlenkungen im Bereich der Schlaufe vergrößert oder verkleinert werden. Hier kommt beispielsweise die Wirkung eines Flaschenzuges in Frage. Weiterhin kann die Verbindung sowohl des Lagerbockes 65 als auch die Verbindung des Gestelles 6 mit den Traversen 64 verriegelbar gestaltet werden. Dies ist aber nach den bisherigen Erfahrungen nicht erforderlich.

Die in den Bogenanleger integriert gestaltete Reststapeltragvorrichtung 3 mit selbststeuerndem Aufzug des die Reststapelstäbe 7 tragenden Gestelles 6 ermöglicht die Nachrüstung vorhandener Bogenanleger 2 mit der genannten Ausrüstung zum automatischen Stapelwechsel. Hierbei ist trotz erweiterter Funktionsmöglichkeiten kein zusätzlicher Bauraum erforderlich, wie dies bei anderen bekannten Vorrichtungen der Fall ist.

## Patentansprüche

1. Vorrichtung zum Wechseln eines Bogenstapeis (S) in einem Bogenanleger (2) an einer bogenverarbeitenden Maschine mit einem Hauptstapelhubwerk zum Anheben und Absenken eines Bogenstapels (S), mit einer Reststapeltragvorrichtung (3), die Reststapelstäbe (7) zur zeitweisen Aufnahme eines Reststapels (H) und dessen Übergabe auf einen neu zugeführten Bogenstapel (S) enthält, wobei die Reststapelstäbe (7) mit Antriebsmitteln zur Erzeugung einer zueinander versetzten Längsbewegung versehen sind, derart daß sie in den Stapelbereich schiebbar und wenigstens versetzt zueinander von dort entfernbar sind, und einem Reststapelhubwerk (5) zum Anheben der Reststapeltragvorrichtung (3), wobei das Reststapelhubwerk (5) innerhalb des Bogenanlegers (2) angeordnet ist
**dadurch gekennzeichnet,**
**daß** die Reststapeltragvorrichtung (3) aus einer mit dem Reststapelhubwerk (5) verbundenen ersten Tragvorrichtung zur Aufnahme einer Reststapelhubschiene (14) und einer die Reststapelstäbe (7) tragenden zweiten Tragvorrichtung besteht, daß die erste und die zweite Tragvorrichtung gemeinsam an im Bogenanleger (2) integrierten vertikalen Führungsschienen (8) geführt sind, wobei die erste Tragvorrichtung innerhalb des Bogenanlegers (2) und die zweite Tragvorrichtung stimseitig außerhalb des Bogenanlegers (2) angeordnet ist, und daß die erste und die zweite Tragvorrichtung voneinander getrennt angeordnet und mittels Hubmitteln verbunden sind.

2. Vorrichtung nach Anspruch 1,
**dadurch gekennzeichnet,**
**daß** das Reststapelhubwerk (5) eine selbststeuernde Antriebsverbindung mit einer Hubeinrichtung zur Verschiebung der zweiten Tragvorrichtung gegenüber der ersten Tragvorrichtung an den vertikalen Führungsschienen (8) aufweist.

3. Vorrichtung nach Anspruch 1,
**dadurch gekennzeichnet,**
**daß** mit dem Reststapelhubwerk (5) verbundene Traversen (64) und ein die Reststapelstäbe (7) tragendes Gestell (6) gemeinsam geführt an den vertikalen Führungsschienen (8) vorgesehen sind.

4. Vorrichtung nach Anspruch 1 bis 3,
**dadurch gekennzeichnet,**
**daß** das Gestell (6) an den Führungsschienen (8) gegenüber den Traversen (64) mittels einer Hubvorrichtung vertikal verschiebbar ist.

5. Vorrichtung nach Anspruch 1 bis 3,
**dadurch gekennzeichnet,**
**daß** die Traversen (64) Führungsmittel für eine Reststapelhubschiene aufweisen, die an der Vorderseite des Bogenanlegers (2) vertikal geführt ist und daß die Reststapelhubschiene mittels der Hubbewegung der Reststapeltragvorrichtung (3) mit dieser koppelbar ist, derart daß die Reststapelhubschiene von einer unteren Endposition aus gemeinsam mit der Reststapeltragvorrichtung (3) anhebbar ist.

6. Vorrichtung nach Anspruch 4 und 5,
**dadurch gekennzeichnet,**
**daß** das Reststapelhubwerk (5) zwei Paare von Hubketten (60, 61) aufweist, die mit einem Reststapelhubantrieb (65) und einer Antriebseinrichtung für die Hubeinrichtung zur Verschiebung des Gestelles (6) gegenüber den Traversen (64) aufweist .

7. Vorrichtung nach Anspruch 4 bis 6,
**dadurch gekennzeichnet,**
**daß** das Gestell (6) mittels wenigstens über Kettenumlenkrollen (68) am oberen Ende der Führungsschienen (8) geführter Hubketten (62) mit den Traversen (64) verbunden ist.

8. Vorrichtung nach einem der Ansprüche 2 bis 7,
**dadurch gekennzeichnet,**
**daß** die Hubketten (60, 61) des Reststapelhubwerkes (5) mit je einer auf den Traversen (64) verschiebbar angeordneten Lagerung für Kettenumlenkrollen (66) verbunden sind, um die die Hubketten (62) für das Gestell (6) in einer Schlaufe herumgeführt sind und daß die Traversen (64) Anschlagmittel zur Begrenzung der Hubbewegung nach oben aufweisen .

## Claims

1. Device for changing a sheet pile (S) in a sheet feeder (2) on a sheet operating machine with a main pile lifting unit for lifting and lowering a sheet pile (S), with a residual pile carrier device (3) which contain residual pile bars (7) for receipt from time to time of a residual pile (H) and its transfer to a newly fed in sheet pile (S), wherein the residual pile bars (7) are provided with drive means for generating a longitudinal movement staggered with respect to one another in such a fashion that they can be shifted into the pile region and are removable therefrom at least staggered with respect to one another, and a residual pile lifting unit (5) for lifting the residual pile carrier device (3), wherein the residual pile lifting unit (5) is arranged within the sheet feeder (2), **characterised in that** the residual pile carrier device (3) consists of a first carrier device connected with the residual pile lifting unit (5) for receiving a residual pile lifting rail (14) and a second carrier device carrying the residual pile bars (7), the first and the second carrier devices are guided in common on vertical guide rails (8) integrated in the sheet feeder (2), wherein the first carrier device is arranged within the sheet feeder (2) and the second carrier device is arranged on the face outside of the sheet feeder (2), and that the first and the second carrier devices are arranged separated from one another and are connected by means of lifting means.

2. Device according to Claim 1, **characterised in that** the residual pile lifting unit (5) has a self-controlling drive connection with a lifting device for shifting the second carrier device with respect to the first carrier device on the vertical guide rails (8).

3. Device according to Claim 1, **characterised in that** cross-members (64) connected with the residual pile lifting unit (5) and a frame (6) carrying the residual pile bars (7) are provided guided in common on the vertical guide rails (8).

4. Device according to Claims 1 to 3, **characterised in that** the frame (6) is vertically movable on the guide rails (8) with respect to the cross-members (64) by means of a lifting device.

5. Device according to Claims 1 to 3, **characterised in that** the cross-members (64) have guide means for a residual pile lifting rail which is guided vertically on the front side of the sheet feeder (2) and that the residual pile lifting rail by means of the lifting movement of the residual pile carrier device (3) can be linked with this in such a fashion that the residual pile lifting rail is liftable from a lower end position in common with the residual pile carrier device (3).

6. Device according to Claims 4 and 5, **characterised in that** the residual pile lifting unit (5) has two pairs of lifting chains (60, 61) which has with a residual pile lifting drive (65) and a drive device for the lifting device for shifting the frame (6) with respect to the cross-member (64).

7. Device according to Claims 4 to 6, **characterised in that** the frame (6) at least is connected with the cross-members (64) by means of lifting chains (62) guided via chain turnround rollers (68) at the upper ends of the guide rails (8).

8. Device according to one of Claims 2 to 7, **characterised in that** the lifting chains (60, 61) of the residual pile lifting unit (5) are connected with in each case a bearing for chain turnround rollers arranged shiftably on the cross-members (64), around which the lifting chains (62) for the frame (6) are fed in a loop and that the cross-members (64) have stop means for limiting the lifting movement upwardly.

## Revendications

1. Dispositif pour changer une pile de feuilles (S) dans un margeur de feuilles (2) sur une machine traitant des feuilles, comportant une unité de levage de pile principale pour soulever et abaisser une pile de feuilles (S), un dispositif de support de pile résiduelle (3), qui comporte des barres de pile résiduelle (7) pour recevoir de façon temporaire une pile résiduelle (H) et la transférer sur une pile de feuilles (S) nouvellement amenée, les barres de pile résiduelle (7) étant munies de moyens d'entraînement pour engendrer un mouvement longitudinal décalé, de sorte qu'elles peuvent être poussées dans la zone de pile et au moins écartées de là de façon décalée l'une de l'autre, et une unité de levage de pile résiduelle (5) pour soulever le dispositif de support de pile résiduelle (3), l'unité de levage de pile résiduelle (5) étant agencée à l'intérieur du margeur de feuilles (2),
**caractérisé en ce que** le dispositif de support de pile résiduelle (3) est constitué d'un premier dispositif de support, relié à l'unité de levage de pile résiduelle (5), pour recevoir un rail de levage de pile résiduelle (14) et d'un second dispositif de support portant les barres de pile résiduelle (7), en ce que les premier et second dispositifs de support sont guidés en commun sur des rails de guidage verticaux (8) intégrés dans le margeur de feuilles (2), le premier dispositif de support étant agencé à l'intérieur du margeur de feuilles (2) et le second dispositif de support étant agencé de façon frontale à l'extérieur du margeur de feuilles (2), et en ce que les premier et second dispositifs de support sont agencés de façon séparée l'un de l'autre et sont reliés par des moyens de levage.

2. Dispositif selon la revendication 1,
**caractérisé en ce que** l'unité de levage de pile résiduelle (5) présente une liaison d'entraînement autonome avec un dispositif de levage pour déplacer le second dispositif de support par rapport au premier dispositif de support sur les rails de guidage verticaux (8).

3. Dispositif selon la revendication 1,
**caractérisé en ce que** des traverses (64) reliées à l'unité de levage de pile résiduelle (5) et un bâti (6) portant les barres de pile résiduelle (7), guidés en commun, sont prévus sur les rails de guidage verticaux (8).

4. Dispositif selon les revendications 1 à 3,
**caractérisé en ce que** le bâti (6) est verticalement déplaçable sur les rails de guidage (8) par rapport aux traverses (64) au moyen d'un dispositif de levage.

5. Dispositif selon les revendications 1 à 3,
**caractérisé en ce que** les traverses (64) présentent des moyens de guidage pour un rail de levage de pile résiduelle, qui est guidé verticalement sur la face avant du margeur de feuilles (2), et en ce que le rail de levage de pile résiduelle, au moyen du mouvement de levage du dispositif de support de pile résiduelle (3), peut être couplé avec celui-ci, de sorte que le rail de levage de pile résiduelle peut être soulevé à partir d'une position d'extrémité inférieure en commun avec le dispositif de support de pile résiduelle (3).

6. Dispositif selon les revendications 4 et 5,
**caractérisé en ce que** l'unité de levage de pile résiduelle (5) présente deux paires de chaînes de levage (60, 61), un entraînement de levage de pile résiduelle (65) et un dispositif d'entraînement pour le dispositif de levage pour déplacer le bâti (6) par rapport aux traverses (64) étant prévus.

7. Dispositif selon les revendications 4 à 6,
**caractérisé en ce que** le bâti (6) est relié, au moins au moyen de chaînes de levage (62) guidées par l'intermédiaire de rouleaux de renvoi de chaîne (68) sur l'extrémité supérieure des rails de guidage (8), aux traverses (64).

8. Dispositif selon une des revendications 2 à 7,
**caractérisé en ce que** les chaînes de levage (60, 61) de l'unité de levage de pile résiduelle (5) sont reliées, à chaque fois, à un palier, agencé de façon déplaçable sur les traverses (64), pour des rouleaux de renvoi de chaîne (66), autour desquels les chaînes de levage (62) sur le bâti (6) sont guidées en une boucle, et en ce que les traverses (64) présentent des moyens de butée pour limiter le mouvement de levage vers le haut.
